# EUROPÄISCHE PATENTSCHRIFT

(11) **EP 0 617 655 B1**
(45) Veröffentlichungstag und Bekanntmachung des Hinweises auf die Patenterteilung: **22.07.1998**
(21) Anmeldenummer: 93924043.8
(22) Anmeldetag: 18.10.1993
(51) Int. Cl.: B26B 21/44, B65D 83/14

(54) **RASIERVORRICHTUNG, INSBESONDERE EINWEGRASIERER**
RAZOR, IN PARTICULAR A DISPOSABLE RAZOR
RASOIR, NOTAMMENT RASOIR JETABLE

(30) Priorität: 17.10.1992 DE 9214029 U; 20.01.1993 DE 4301378
(43) Veröffentlichungstag der Anmeldung: 05.10.1994
(73) Patentinhaber: Frick, Hans-Ruedi, CH-8570 Weinfelden (CH); Frei, Alfons, CH-5706 Boniswil (CH)
(72) Erfinder: Frick, Hans-Ruedi, CH-8570 Weinfelden (CH); Frei, Alfons, CH-5706 Boniswil (CH)
(74) Vertreter: Hiebsch, Gerhard F., Dipl.-Ing.
(86) Internationale Anmeldenummer: EP9302869
(87) Internationale Veröffentlichungsnummer: WO9408764

(56) Entgegenhaltungen:
- EP-A- 0 322 486
- AU-B- 446 983
- DE-C- 4 216 059
- FR-A- 2 088 986
- FR-A- 2 310 282
- US-A- 3 426 948
- US-A- 4 454 964
- US-A- 5 070 611

## Beschreibung

Die Erfindung betrifft eine Rasiervorrichtung, insbesondere einen Einwegrasierer, nach dem Oberbegriff des unabhängigen Anspruches.

Eine derartige Rasiervorrichtung ist der EP 0 322 486 A1 zu entnehmen. Bei deren Gegenstand wird eine Kappeninnenflosse auf der Oberfläche eines Kragens um eine zentrische Achse gedreht. Ein vom Kragen aufragender kleiner Wulst deutet den Übergang aus einer hinteren Transportstellung in eine dieser folgende Betätigungsstellung an. In dieser ruht die Kappeninnenflosse auf der Führungsoberfläche und wird beim weiteren Drehen der Kappe um jene Achse des Ventilrohres bis zur achsparallelen Einformung in die Schäumstellung überführt.

Bei einem in der EP 101 767 A1 dargestellten Rasiergerät erstreckt sich der Hals schräg zur Ventilrohrachse, wobei der am Gesicht eines Benutzers angreifende Abschnitt des Rasierkopfes außerhalb einer Extrapolation der Querschnittserstreckung des Griffteiles sitzt und die Kappe fest in den Griffabschnitt als Schraub- oder Schnappverschluß eingreift, so daß die Kappe während normaler Rasiervorgänge nicht von dem Griffteil gelöst wird. Ein Benutzer muß diese Kappe zur Entnahme des Rasierschaumes von dem als Schaumbehälter dienenden länglichen Aerosolbehälter abnehmen und vor dem Rasiervorgang wieder aufbringen.

In Kenntnis dieses Standes der Technik und seiner Mängel hat sich der Erfinder das Ziel gesetzt, Herstellung und Handhabung der eingangs beschriebenen Rasiervorrichtung zu vereinfachen sowie vor allem die Betriebssicherheit zu verbessern.

Diese Aufgabe wird durch die Rasiervorrichtung nach Patentanspruch 1 gelöst - weitere vorteilhafte Ausgestaltungen sind den Unteransprüchen zu entnehmen.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Fig. 1:: die Frontansicht eines zweiteiligen Rasiergerätes mit einer Rasierschaumpatrone und einer einen Klingenkopf tragenden Kappe;
- Fig. 2:: die Draufsicht auf Fig. 1;
- Fig. 3:: einen Teilschnitt durch Fig. 1 mit angehobener Kappe;
- Fig. 4:: einen Teilschnitt durch Fig. 1 bei Überführung der Kappe in eine Schäumstellung;
- Fig. 5:: einen vergrößerten Teilschnitt etwa nach Linie V-V in Fig. 4 durch die Kappe;
- Fig. 6:: die Draufsicht auf einen Kulissenring;
- Fig. 7:: eine Schrägsicht auf einen Teil des Kulissenringes;
- Fig. 8:: die Sicht in axialer Richtung in das Innere der Kappe;
- Fig. 9:: eine andere Ausführung in einer etwa der Fig. 6 entsprechenden Sicht;
- Fig. 10:: die Skizze einer Abwicklung zu Fig. 9;
- Fig. 11:: die Rückenansichten einer Ausführung der Kappe;
- Fig. 12:: den Schnitt durch Fig. 11 nach deren Linie XII - XII;
- Fig. 13:: einen Teilschnitt entsprechend Fig. 3 zu einer weiteren Ausführungsform;
- Fig. 14:: einen Teilschnitt entsprechend Fig. 4 mit Kappe in Schäumstellung.

Eine Rasierschaumpatrone 10 weist an dem in der Zeichnung oberen Ende ihres zylinderartigen Schaumbehälters 12 einen Kragen 14 eines Durchmessers d von etwa 20 mm und einer Höhe h von etwa 8 mm auf, von dem ein Ventilrohr 16 eines nicht weiter dargestellten Ventils 18 aufragt.

Auf die im wesentlichen aus starrem Werkstoff geformte Rasierschaumpatrone 10 ist der zylindrische Hülsenabschnitt 20 einer Kappe 22 aus begrenzt flexiblem Werkstoff aufgesetzt, an den ein Hals 24 U-förmigen Querschnittes angeformt ist. Dieser Hals 24 geht in einen quer zu ihm verlaufenden Klingenkopf 26 über, dessen Oberfläche 27 zur Längsachse A der Rasierschaumpatrone 10 hin gemäß Fig. 3 in einem Winkel w von etwa 40° geneigt ist und eine Doppelklinge 28 überdeckt, deren Rasierkante 29 in geringem Abstand zu einem Schutzsteg 30 des Klingenkopfes 26 verläuft. Es kann im übrigen hier und in den anderen Ausführungsbeispielen sowohl ein starrer Klingenkopf 26 als auch ein sog. Schwingkopf zur Anwendung kommen.

In Transportstellung des zweiteiligen Rasiergerätes 32 liegt der Kappenrand 36 gemäß Fig. 1 einem parallelen Markierungsfeld 38 der Rasierschaumpatrone 10 an, welches beim Verschieben der Kappe 22 in Druckrichtung x von dieser überdeckt wird.

Im Kappeninnenraum 40 ist in Längsachse A ein Mittelzapfen 42 der Kappe 22 mit einem Axialkanal 44 und in diesem erkennbarem Schulterabsatz 45 vorgesehen. Vom Axialkanal 44 geht ein Schrägkanal 46 aus, dessen Mündung 47 an der geneigten Halsoberfläche 25 des Halses 24 bzw. des an diesen anschließenden Kappenabschnitts zu erkennen ist.

Der Schrägkanal 46 ist in einer Formrippe 48 der Kappe 22 untergebracht, die -- von halbkreisförmigem Querschnitt --radial vom Mittelzapfen 42 ausgeht und einen von ihr kammartig abragenden Radialsteg als Rastnase 50 trägt. Diese verjüngt sich an ihrer freien Kante 51 querschnittlich (Fig. 5).

Auf dem von jener Kante 51 bestimmten Durchmesser D liegt die Kante 51 einer zweiten Rastnase 50a, die ebenfalls aus der Kappe 22 herausgeformt ist.

Die beiden Rastnasen 50, 50a ruhen in Transportstellung auf einer Führungsfläche 68 eines Kulissenringes 70, der jenes Ventil 18 um sein Ventilrohr 16 umgibt und mit der Rasierschaumpatrone 10 verbunden ist. Der Kulissenring 70 ist auf einem Durchmesser E einer Länge g von hier 18 mm mit zwei grundrißlich auf dem Durchmesser E liegenden Schlitzen 72 der inneren Breite i von etwa 3 mm ausgestattet, an die an einer Seite ein Wulst 74 -- zu jener Führungsfläche 68 hin --anschließt. Diese wird andernends durch eine Stufenfront 76 begrenzt, oberhalb deren die Ringoberfläche 78 liegt.

Mißt die Höhe m des Kulissenringes 70 beispielsweise 5 mm, dann beträgt der Abstand n der Führungsfläche 68 von der Ringoberfläche 78 etwa 1,5 mm bei einer maximalen Umfangslänge der Führungsfläche 68 von nahezu 20 mm.

Während des Transportes ruhen die Rastnasen 50, 50a auf der Führungsfläche 68 und können durch Drehen der Kappe 22 (Uhrzeigersinn in Fig. 6) an die beiden Wulste 74 herangeführt werden. Aus dieser Bereitschaftsstellung werden die Rastnasen 50, 50a dann -- unter deutlichem Klickgeräusch bei Überwindung der Hindernisse -- in die Schlitze 72 zur Schäumstellung bei Druck auf eine Pultoberfläche 80 abgesenkt. In der Schäumstellung ist das Ventilrohr 16 durch den Schulterabsatz abwärts gedrückt und gibt den Weg für den Schaum aus dem Behälterinneren frei, der durch die Kanäle 44, 46 zur Mündung 47 gelangt und somit -- den Hals 24 durchlaufend -- aus der hinteren Halsoberfläche 25 austritt.

Der Benutzer nimmt diesen austretenden Rasierschaum für seine Rasur, überführt die Kappe 22 in ihre Transportstellung und kann dann den Klingenkopf 26 in üblicher Weise benutzen.

Bei einer in Fig. 7 nur angedeuteten Ausführung des Kulissenringes 70 können in Abstand z von den Stufenfronten 76 Schwellen 82 vorgesehen sein zur jeweiligen Begrenzung eines Rastschlitzes 84, der eine der Rastnasen 50, 50a in Rasierstellung haltend aufnimmt.

Der Kulissenring 70a der Fig. 9, 10 weist beidseits seiner Schlitze 72 jeweils einen Wulst 74 auf; von diesem steigt jeweils eine flache Keilfläche 69 in einem Winkel w1 bis zu einer mittigen Kammlinie 92 an. Das Kammlinienpaar liegt auf einem gemeinsamen Durchmesser B. Die Keilflächen 69 führen jede der Rastnasen 50,50a der Flanke eines Wulstes 74 zu, der sie haltend anliegen.

In Fig. 12 ist eine Kappe 22 mit einem Klingenkopf 26 dargestellt, der seitliche Hängearme 26a für einen Schwingkopf anbietet. Diese Kappe 22 läßt in ihrem Kappeninnenraum 40 vier Rastnasen 50, 50a, 50b erkennen sowie einen gestuften inneren Ringkragen 86 der Breite q, der nach oben hin von einer Ringrippe 88 und nach unten von einer geneigten Ringstufe 90 begrenzt ist.

Gemäß Fig. 13 ist im Kappeninnenraum 40 in der Längsachse A eine trichterartige und gegen die Betätigungsrichtung x sich verjüngende Einformung 43 zu erkennen, in welcher jener Axialkanal 44 der Kappe 22 mündet. Unterhalb der Einformung 43 endet ein axialer Strömungskanal 61 eines Kappeneinsatzes 62 der Höhe e von etwa 20 mm mit kalottenartigem oberen Ende und einer unteren Ringeinformung 63 um einen vom axialen Strömungskanal 61 durchsetzten Zentralzapfen 64, dessen axiale Länge kürzer ist als die Höhe t eines äußeren Ringrandes 65 des Kappeneinsatzes 62, von dem auf einem Durchmesser ein Paar von Rastnasen 66 abwärts ragen.

Die Rastnasen 66 ruhen in Transportstellung auf der Oberfläche 71 eines Kulissenringes 70, der jenes Ventil 18 und sein Ventilrohr 16 umgibt und mit der Rasierschaumpatrone 10 verbunden ist. Der Kulissenring 70 ist auf einem Durchmesser g von hier 18 mm mit zwei achsparallelen Schlitzen 72 der Breite i von etwa 3 mm ausgestattet, an die jeweils eine Schulter 73 anschließt. Mißt die Höhe m des Kulissenringes 70 beispielsweise 5 mm, dann beträgt der Abstand b der Fläche der Schulter 73 von der Ringoberfläche 71 beispielsweise 1 mm bei einer maximalen Umfangslänge y der Fläche der Schulter 73 von 5 mm.

Während des Transportes ruhen also auch hier die Rastnasen 66 auf der Ringoberfläche 71 und können durch Drehung der Kappe 22 auf die Schulterfläche 73 in Betätigungsstellung überführt werden. Aus dieser werden die Rastnasen 66 dann in die Schlitze 72 zur Schäumstellung abgesenkt. In dieser ist das Ventilrohr 16 abwärts gedrückt und gibt den Weg für den Schaum aus dem Behälterinneren frei, der durch die Kanäle 61, 44,46 zur Mündung 47 gelangt und somit -- den Hals 24 durchlaufend -- aus der hinteren Halsoberfläche 25 austritt.

## Patentansprüche

1. Rasiervorrichtung, insbesondere Wegwerfrasierer, mit einem griffartigen Schaumbehälter (12) sowie einer davon lösbaren, mittels eines Halses (24) an einen Klingenkopf (26) angeformten Kappe (22), die ein von einem Kulissenring (70) umgebenes Schaumauslaßventil (18) des Schaumbehälters überspannt und relativ zu diesem in eine Schäumstellung bewegbar angebracht ist, wobei die das Schaumauslaßventil umgebende Randfläche des Kulissenringes eine in diesen eingeformte, mit einer eine Erhebung enthaltenen Führungsfläche (68) und einem achsparallelen Schlitz (72) ausgestattete Einformung als Rastsitz für ein kappenseitiges Gegenglied (50) in Schäumstellung enthält sowie einem Ventilrohr (16) des Auslaßventils des Schaumbehälters ein Kanal (44) in einem Mittelzapfen (42) der Kappe zugeordnet ist, welcher mit einer an der Rückenfläche der Kappe bzw. des Halses vorgesehenen Mündung (47) in Verbindung steht, und wobei die Führungsflächen für die Rastnase mit einem Rastbereich zur Festlegung der Rastnase in einer Raststellung versehen sind,
dadurch gekennzeichnet,
daß in der Kappe (22) zumindest zwei Rastnasen (50, 50ₐ) als Gegenglieder beidseits des Mittelzapfens (42) einander etwa radial gegenüberliegen, die gleichzeitig in jeweils einen Schlitz (72) des Kulissenringes (70) absenkbar sind, jeder Schlitz mittels eines an ihm aufragenden radialen Wulstes (74) von der Führungsfläche (68) des Kulissenringes getrennt ist, und wobei für jede Rastnase (50, 50ₐ) ein als Rastschlitz (84) ausgebildeter Rastbereich für die Rasierstellung vorgesehen ist.

2. Vorrichtung nach Anspruch 1, dadurch gekennzeichnet, daß der Rastschlitz (84) von einer aus der Führungsfläche (68) herausgeformten Schwelle (82) sowie einer Stufenfront (76) begrenzt ist.

3. Vorrichtung nach Anspruch 1 oder 2, dadurch gekennzeichnet, daß zwei radiale Wulste (74) den Schlitz (72) flankieren und sich von einem Wulst des einen Schlitzes bis zu einem Wulst des anderen Schlitzes zumindest eine Keilfläche (69) mit geneigter Oberfläche erstreckt.

4. Vorrichtung nach Anspruch 3, dadurch gekennzeichnet, daß von jedem der beiden Wulste (74) eine aufwärts geneigte Keilfläche (69) ausgeht und beide Keilflächen eine radiale Kammlinie (92) bilden und/oder mehrere Kammlinien auf einem gemeinsamen Durchmesser (B) liegen.

5. Vorrichtung nach einem der Ansprüche 1 bis 4, dadurch gekennzeichnet, daß die Rastnasen (50, 50ₐ) zu ihrer freien Kante (51) querschnittlich verjüngt sind.

6. Vorrichtung nach einem der Ansprüche 1 bis 5, dadurch gekennzeichnet, daß die Höhe des Wulstes (74) und/oder der Schwelle (82) dem Abstand (n) der Führungsfläche (68) von der Ringoberfläche (78) entspricht.

7. Vorrichtung nach einem der Ansprüche 1 bis 6, gekennzeichnet durch ein Verhältnis des Abstandes (n, b) der Führungsfläche (68) oder der Schulter (73) von der Ringoberfläche (78) des Kulissenringes (70) zu deren Abstand (m) zum Tiefsten des Schlitzes (72) von 1 : 5, und/oder durch ein Verhältnis der Bogenlänge der Führungsfläche (68) zur Bogenlänge der vorgeordneten Ringoberfläche (78) von 1 : 1 oder von 4 : 1.

## Claims

1. Razor device, especially a disposable razor, having a handle-like foam container (12) as well as a cap (22) detachable from the latter moulded by means of a neck (24) on to a razor blade head (26), which cap covers a foam outlet valve (18) surrounded by a connecting ring (70) of the foam container and is attached movably relative to the latter into a foaming position, wherein the edge surface of the connecting ring surrounding the foam outlet valve contains a moulding moulded into the ring equipped with a guide surface (68) containing an elevation and a slot (72) parallel to the axis as a latch seat for an opposing member (50) on the cap-side in the foaming position and a channel (44) in a central plug (42) of the cap is assigned to a valve tube (16) of the outlet valve of the foam container which plug is connected to an opening (47) provided on the back surface of the cap or of the neck, and wherein the guide surfaces for the latch projection are provided with a latching region for fixing the latch projection in a latching position,
characterised in
that in the cap (22) at least two latch projections (50, 50ₐ) are situated approximately radially opposite one another as opposing members which can each simultaneously be lowered into a slot (72) in the connecting ring (70), each slot being separated from the guide surface (68) of the connecting ring by means of a radial bead rising up on it, and wherein for each latch projection (50, 50ₐ) a latching region for the shaving position constructed as a latch slot (84) is provided.

2. Device according to Claim 1, characterised in that the latch slot (84) is bounded by a barrier (82) moulded out of the guide surface (68) as well as a stepped face (76).

3. Device according to Claim 1 or 2, characterised in that two radial beads (74) flank the slot (72) and at least one wedge area (69) having an inclined surface extends from a bead of one slot to a bead of another slot.

4. Device according to Claim 3, characterised in that an upwardly inclined wedge area (69) proceeds from each of the two beads (74) and both wedge areas form a radial crest line (92) and/or a plurality of crest lines lie on a common diameter (B).

5. Device according to one of Claims 1 to 4, characterised in that the latch projections (50, 50ₐ) are reduced in cross-section towards their free edge (51).

6. Device according to one of Claims 1 to 5, characterised in that the height of the bead (74) and/or of the barrier (82) corresponds to the distance (n) of the guide surface (68) from the annular surface (78).

7. Device according to one of Claims 1 to 6, characterised by a ratio of the distance (n, b) of the guide surface (68) or of the shoulder (73) of the annular surface (78) of the connecting ring (70) to its distance (m) from the lowermost of the slots (72) of 1:5 and/or by a ratio of the arc length of the guide surface (68) to the arc length of the preceding annular surface (78) of 1:1 or of 4:1.

## Revendications

1. Dispositif de rasage, en particulier rasoir jetable, comprenant un réservoir de mousse (12) sous forme de manche, ainsi qu'un capuchon (22) moulé sur une tête de lame ou de rasage (26) par l'intermédiaire d'un col (24), de façon amovible par rapport à cette tête, et qui recouvre une valve de distribution de mousse (18) du réservoir de mousse entourée par une bague coulissante (70) et qui est disposée mobile relativement à ce réservoir dans une position de génération de mousse, dans lequel dispositif la surface de bord de la bague coulissante entourant la valve de distribution de mousse comporte comme siège de verrouillage pour un contre-organe (50) du côté du capuchon, en position de génération de mousse, un moulage équipé d'une surface de guidage (68) contenant une élévation et d'une rainure (72) parallèles à l'axe, un tube de valve (16) de la valve de distribution du réservoir de mousse étant également associé à un canal (44) dans un téton médian (42) du capuchon, téton qui est relié à un orifice de sortie (47) prévu sur la surface arrière du capuchon ou du col, et dans lequel les surfaces de guidage pour l'ergot de verrouillage présentent une zone de verrouillage pour fixer en position l'ergot de verrouillage dans une position de verrouillage,
caractérisé en ce que
dans le capuchon (22), sont susceptibles de s'engager par descente relative, simultanément chacun dans une rainure (72) de la bague coulissante (70), au moins deux ergots de verrouillage (50, 50ₐ), pour servir de contre-organe des deux côtés du téton médian (42), en étant sensiblement opposés radialement l'un par rapport à l'autre, en ce que chaque rainure est séparée de la surface de guidage (68) de la bague coulissante par un bourrelet (74) faisant saillie radialement de cette surface de guidage, et en ce que pour chaque ergot de verrouillage (50, 50ₐ) est prévue une zone de verrouillage pour la position de rasage, réalisée sous la forme d'une rainure de verrouillage (84).

2. Dispositif selon la revendication 1, caractérisé en ce que la rainure de verrouillage (84) est délimitée par un seuil (82) moulé sur la surface de guidage (68) ainsi que par une surface frontale de gradin (76).

3. Dispositif selon la revendication 1 ou 2, caractérisé en ce que deux bourrelets radiaux (74) flanquent la rainure (72) et en ce que d'un bourrelet d'une rainure jusqu'à un bourrelet de l'autre rainure, s'étend au moins une surface de rampe (69) à surface inclinée.

4. Dispositif selon la revendication 3, caractérisé en ce que de chacun des deux bourrelets (74) part une surface de rampe (69) inclinée vers le haut, et en ce que les deux surfaces de rampe forment une ligne radiale de crête (92) et/ou plusieurs lignes de crête disposées sur une ligne diamétrale (B) commune.

5. Dispositif selon l'une des revendications 1 à 4, caractérisé en ce que les ergots de verrouillage (50, 50ₐ) présentent une section transversale allant en s'effilant jusqu'à leur arête libre (51).

6. Dispositif selon l'une des revendications 1 à 5, caractérisé en ce que la hauteur du bourrelet (74) et/ou du seuil (82) correspond à la distance (n) de la surface de guidage (68) depuis la surface annulaire (78).

7. Dispositif selon l'une des revendications 1 à 6, caractérisé par un rapport de 1:5 entre la distance (n, b) de la surface de guidage (68) ou de l'épaulement (73) depuis la surface annulaire (78) de la bague coulissante (70) et la distance (m) de cette surface annulaire par rapport au plus profond de la rainure (72), et/ou par un rapport de 1:1 ou de 4:1 entre la longueur d'arc de la surface de guidage (68) et la longueur d'arc de la surface annulaire (78) qui précède.
